# FASCICULE DE BREVET EUROPEEN

(11) **EP 0 291 409 B1**
(45) Date de publication et mention de la délivrance du brevet: **23.01.1991**
(21) Numéro de dépôt: 88401146.1
(22) Date de dépôt: 10.05.1988
(51) Int. Cl.: C10B 33/00

(54) **Procédé et dispositif de décokage hydraulique de coke de pétrole**
Verfahren und Vorrichtung zum hydraulischen Austragen von Petrolkoks
Process and apparatus for hydraulically decoking petroleum coke

(30) Priorité: 13.05.1987 FR 8706765
(43) Date de publication de la demande: 17.11.1988
(73) Titulaire: INSTITUT FRANCAIS DU PETROLE, 92502 Rueil-Malmaison (FR)
(72) Inventeur: Lumbroso, Daniel, F-92500 Rueil-Malmaison (FR); Orieux, Adrien, F-92500 Rueil Malmaison (FR); Davidson, Michel, F-78110 Le Vesinet (FR)

(56) Documents cités:
- DE-A- 2 840 447
- US-A- 2 254 848
- US-A- 4 107 001

## Description

L'invention concerne un procédé de cokéfaction de charges d'hydrocarbures, produits lourds de distillation ou résidus. Elle concerne plus particulièrement l'étape subséquente de récupération du coke (décokage ou decoking) après qu'il se soit déposé dans le réacteur.

La cokéfaction est un procédé bien connu de l'industrie du raffinage dont l'objectif est de valoriser les coupes lourdes et surtout les résidus de distillation en leur faisant subir une décomposition thermique.

Celle-ci a généralement lieu dans de grands réacteurs vides où la décomposition s'effectue en distillats qui se dégagent du réacteur et en produit cokéfié qui se dépose sur la paroi du réacteur.

La charge est le plus souvent introduite par le bas du réacteur et, dans ce cas, le coke se dépose en premier dans le bas du réacteur; il remplit ensuite progressivement des parties de plus en plus élevées du réacteur jusqu'à le remplir complètement.

A ce moment on arrête l'injection de la charge et on envoie cette charge dans un deuxième réacteur vide.

Après cette première étape de formation du coke, il y a une deuxième étape de récupération du coke produit.

Pour cela, après avoir purgé le réacteur de tous les hydrocarbures résiduels et l'avoir refroidi, on l'ouvre à sa partie supérieure et on creuse un trou à l'aide d'outils appropriés. Ceux-ci sont habituellement supportés par un échafaudage ou tour de forage (derrick) qui permet de creuser à l'intérieur du réacteur à partir de son sommet. La structure des échafaudages (un par réacteur, il y a deux réacteurs au moins) est installée au-dessus des réacteurs eux-mêmes situés bien au-dessus du sol pour permettre d'injecter la charge et surtout de récupérer le coke produit qui descend par gravité du réacteur pour être ensuite transporté vers une zone de stockage ou chez l'utilisateur.

L'objet de l'invention est un procédé et un dispositif qui permettent d'éviter les échafaudages au-dessus des réacteurs pour alléger l'ensemble de la structure, économiser les investissements et rendre plus pratique et plus économique l'extraction du coke.

L'invention consiste à faire descendre dans le réacteur, à partir d'un tambour sur lequel il est enroulé, un tube flexible de rigidité contrôlée dont l'extrémité libre (celle qui est le plus loin de l'axe du tambour lorsque le tube est enroulé) est pourvue de moyens d'éjection d'eau vers le bas et/ou latéralement et dont la descente est contrôlée par la rotation du tambour. L'autre extrémité du tube est reliée à une source d'eau sous pression: l'eau circule dans le tube jusqu'aux moyens d'éjection et est projetée vers le lit de coke. On évacue les morceaux de coke qui se sont détachés.

On peut utiliser un dispositif tel que décrit ci- dessus pour chaque réacteur; de préférence, en cas d'emploi de plusieurs réacteurs, par exemple 2, 3 ou 4, on n'utilise qu'un seul dispositif qui est alors mobile et peut se déplacer latéralement pour venir au-dessus de chacun des réacteurs à tour de rôle.

L'invention utilise des tuyaux flexibles, qui possèdent des propriétés telles qu'ils permettent sans risque de véhiculer de l'eau sous très haute pression. De plus ces flexibles sont très résistants aux efforts de traction et présentent une rigidité contrôlée. Ils permettent de suspendre des masses importantes à leur extrémité, ce qui permet d'une part d'introduire des outils (turbine) à l'intérieur du réacteur et par ailleurs d'éviter le ballant du flexible lorsque des débits d'eau à haute pression sont utilisés.

Un tuyau, stocké sur un tambour, est donc suspendu au-dessus d'un réacteur et peut être introduit progressivement, par rotation du tambour, jusqu'au fond du réacteur.

L'autre extrémité du tuyau est raccordée à une pompe qui injecte de l'eau sous haute pression.

L'opération s'effectue en deux phases:
la première consiste à creuser un trou dans l'axe du réacteur en introduisant par le haut l'extrémité inférieure du tuyau, supportant le dispositif d'éjection d'eau. L'eau est éjectée sous pression de 100 à 600 bars ou plus, à partir d'orifices disposés à l'extrémité inférieure du dispositif et orientés vers le bas. De préférence on utilise un dispositif tournant autour de son axe tel qu'une turbine, et la rotation de la turbine peut résulter de l'orientation particulière d'un ou plusieurs orifices d'éjection (composante au moins en partie tangentielle d'un ou plusieurs jets).

Lorsque le dispositif atteint le fond du réacteur, le tuyau et le dispositif d'éjection sont relevés progressivement par réenroulement du tuyau sur le tambour, et on modifie le dispositif d'éjection d'eau de telle manière que l'éjection puisse se faire désormais latéralement, avec une composante tangentielle, et non plus uniquement vers le bas. De préférence, on supprime totalement l'éjection vers le bas.

dans la deuxième phase, on introduit à nouveau le tube flexible et le dispositif d'éjection par le passage précédemment foré. La pression de l'eau dans une direction latérale, avec composante tangentielle est alors établie à 100-600 bars ou plus, de préférence 150-400 bars, ce qui effrite le coke qui s'échappe par la base en morceaux entraînés par l'eau. Le fait d'utiliser une pression élevée, par exemple 150-400 bars ou plus, permet d'obtenir des morceaux de coke relativement grands et d'éviter les poussières trop fines qui seraient difficiles à séparer ultérieurement.

Selon un autre mode de réalisation, l'arrêt de l'éjection verticale d'eau, vers le bas, et le démarrage de l'éjection latérale d'eau peuvent être commandés à distance par tout dispositif approprié (faisant appel, par exemple, à des conducteurs de télécommande incorporés au flexible), ce qui évite d'avoir à remonter le tuyau.

Le tambour qui porte le flexible peut être mobile; il peut se déplacer par exemple sur des rails et peut ainsi venir se placer au-dessus du réacteur à décoker pendant que les autres réacteurs sont en service ou en attente de décokage.

Les tubes flexibles utilisables dans l'invention seront constitués de couches superposées pouvant comporter une ou plusieurs gaines plastiques étanches, au moins une armature de résistance à la pression interne, pouvant être constituée, par exemple, d'au moins un enroulement spiral à pas court, et au moins une armature de résistance à la traction et aux couples de torsion, pouvant par exemple, être constituée de deux enroulements croisés à pas long.

Ils répondent avantageusement aux caractéristiques suivantes:
Flexibilité suffisante pour pouvoir être enroulés sur un tambour de rayon compris entre 0,5 et 5 mètres.

Résistance interne à la pression d'au moins 100 bars, de préférence 150 à 1000 bars.

Résistance à la rupture par élongation de 10" à 10⁶ daN, de préférence 2.10⁴ à 5.10⁵ daN.

Couple limite de torsion: 100 à 10000 m. daN, de préférence 500 à 5000 m.daN.

Rigidité à 20° C: 50 à 1000 daN.m², de préférence 100 à 500 daN.m².

De préférence on opère avec un poids suspendu au tube (éjecteur + éventuellement masse d'alourdissement) de 10³ à 5.10⁴ N; ce poids doit être évidemment choisi compatible avec la résistance à la rupture.

Des tubes de ce type ont été étudiés à l'INSTITUT FRANCAIS DU PETROLE et sont actuellement commercialisés par la SOCIETE COFLEXIP, FRANCE.
Les figures 1 et 2 illustrent la mise en oeuvre de l'invention.
La figure 1 est une vue d'ensemble de l'installation.

Les figures 2a et 2b illustrent un mode particulier de réalisation du dispositif d'éjection d'eau, respectivement en vue latérale et en coupe BB perpendiculaire à l'axe, au niveau de la buse 22.

L'installation comporte deux réacteurs de cokage 1 et 2. Le réacteur 1 est en cours de vidange du coke et le réacteur 2 en cours de dépôt de coke (cokage). Les conduites d'admission de la charge d'hydrocarbures et de soutirage des produits volatils n'ont pas été représentées, dans un but de simplification. Un tambour d'enroulement ou touret 3 est disposé au-dessus des réacteurs. Son arbre de rotation est creux et sert à l'alimentation en eau, amenée sous pression par la conduite 4, par l'intermédiaire d'un joint tournant raccordant l'arbre de rotation du touret à la conduite. L'axe du tambour est supporté par deux flasques rigides dont un seul (5) est visible. Les deux flasques s'appuient sur un chassis muni de roues telles que 7 et 8, permettant à l'ensemble d'être déplacé sur le chemin de roulement 9. L'ensemble est porté par un échafaudage, ou superstructure, comportant notamment les poutrelles 10 à 13. Un tube flexible de haute résistance mécanique 14 est enroulé sur le tambour. Il est relié à la conduite 4 par une pièce d'accouplement non-représentée qui permet l'alimentation quelle que soit la position du tambour. L'autre extrémité porte une turbine 15 capable de tourner sur elle-même sous l'effet de jets d'eau sortant de tuyères telles que 17 et 22 dont l'orientation comporte une composante tangentielle. Si la turbine n'est pas suffisamment lourde, une masse additionnelle relativement lourde 16 permet d'accroître le poids suspendu au tube. Une poulie 18 permet de guider le tube flexible et donc de le maintenir dans l'axe du réacteur, quel que soit le degré de déroulement du tube sur le tambour.

La turbine 15 comporte des buses 17, 21 et 25 dirigées vers le bas et des buses 22 à 24 dirigées latéralement avec une composante tangentielle par rapport à la rotation de la turbine. Celle-ci est indépendante de la masse 16 qui, normalement, n'est pas entraînée en rotation (le raccordement entre la turbine 15 et la masse 16 est réalisé par l'intermédiaire de roulements).

Le fonctionnement peut être par exemple le suivant: l'outil 15/16 étant initialement relevé au-dessus du réacteur 1, on ouvre les extrémités supérieure 19 et inférieure 20 du réacteur rempli de coke et on descend l'ensemble (14,15,16), par déroulement du tuyau 14 sur son tambour. L'eau sous pression alimentant le flexible 14 est éjectée à partir des éjecteurs inférieurs, dirigés vers le bas, tels que 17 et 21, et la descente du tuyau dans le réacteur se poursuit au fur et à mesure du percement d'un puits par les jets dans le lit de coke. Dès que l'outil est arrivé en bas du réacteur, le coke est entraîné par l'ouverture inférieure 20 et tombe sous le réacteur d'où il est évacué par des dispositifs de transport de type connu.

On ressort alors l'outil du réacteur, puis on ferme les éjecteurs inférieurs 17, 21 et 25 de la turbine (excepté lorsqu'on veut accroître l'effet d'entraînement du coke), et on ouvre les éjecteurs latéraux 22 à 24. Le coke est détaché des parois du réacteur, et est évacué par l'ouverture 20.

Quand l'opération est terminée, on retire l'outil du réacteur 1, on déplace le tambour 3 et ses supports sur les rails tels que 9 et après ouverture du réacteur 2, on descend le flexible et l'outil de manière à effectuer le décokage du réacteur 2. Le réacteur 1 est utilisé pour une nouvelle opération de cokage.

Au lieu d'une seule turbine 15, comportant des ouvertures vers le bas et vers les côtés, on peut également employer deux turbines distinctes, l'une comportant des ouvertures vers le bas et l'autre des ouvertures latérales.

## Revendications

1. Procédé de vidange successive du coke d'au moins deux réacteurs de production de coke, dans lequel on projette de l'eau sous pression dans la direction du coke, d'abord du haut vers le bas puis latéralement en direction de la périphérie, caractérisé en ce qu'on utilise des moyens d'éjection d'eau suspendus à un tube flexible, supporté par un tambour comportant des moyens de déplacement permettant de le placer successivement au-dessus de chacun des réacteurs, ledit tube étant enroulé au repos sur ledit tambour dont la rotation permet de descendre ou remonter le tube, ledit tube étant pourvu d'armatures de résistance à la pression interne et aux contraintes de traction et de torsion.

2. Procédé selon la revendication 1, dans lequel la résistance à la pression interne du tube flexible est d'au moins 100 bars et ce tube présente une flexibilité suffisante pour permettre ses enroulements et déroulements successifs sur un tambour de rayon compris entre 0,5 et 5 mètres.

3. Procédé selon la revendication 1 ou 2, dans lequel le tube flexible présente une rigidité à 20° C de 50 à 1000 daN.m², une résistance à la rupture par élongation de 10⁴ à 10⁶ daN et un couple limite de torsion de 10² à 10⁴ m.daN.

4. Procédé selon l'une quelconque des revendications 1 à 3, dans lequel le tube a une résistance à la pression interne de 150 à 1000 bars, une résistance à la rupture de 2.10⁴ à 5.10⁵ daN, un couple limite de torsion de 500 à 5000 m.daN et une rigidité à 20° C de 100 à 500 daN m².

5. Procédé selon l'une des revendications précédentes, dans lequel la pression d'éjection de l'eau est de 150-400 bars lors de l'éjection latérale en direction de la périphérie du réacteur.

6. Procédé selon l'une des revendications précédentes, dans lequel le poids suspendu au tube est de 10³ à 5.1₀⁴ N.

7. Dispositif pour la mise en oeuvre du procédé de l'une quelconque des revendications 1 à 6, caractérisé en ce qu'il comprend au moins deux réacteurs de cokage, au moins un tambour mobile autour de son axe, des moyens de déplacement du tambour, permettant de le placer successivement au-dessus de chacun des réacteurs de cokage, au moins un tube flexible tel que défini dans lesdites revendications, enroulé au repos sur ledit tambour et relié à une extrémité à des moyens d'alimentation en eau et à l'autre extrémité à un dispositif d'éjection d'eau, et des moyens de guidage dudit tube lors de son déroulement, ledit tambour étant disposé à un niveau supérieur à celui des réacteurs de cokage et les moyens de guidage étant réglés pour permettre la descente du tube successivement dans chacun des réacteurs.

## Patentansprüche

1. Verfahren zum aufeinanderfolgenden Austragen des Kokses aus wenigstens zwei koksproduzierenden Reaktoren, bei dem man Wasser unter Druck in Richtung des Kokses zunächst von oben nach unten, dann seitlich in Richtung des Umfangs spritzt, dadurch gekennzeichnet, daß man Mittel zum Ausstoßen von Wasser verwendet, die an einem flexiblen Rohr hängen, das von einer Trommel mit Bewegungsmitteln getragen wird, die es ermöglichen, sukzessive bzw. nacheinander es oberhalb jedes der Reaktoren anzuordnen, wobei das Rohr im Ruhezustand auf diese Trommel gewickelt ist, deren Rotation es ermöglicht, das Rohr abzulassen oder hochzuhieven, wobei das Rohr mit gegen innendruckbeständigen und gegen Zug- und Torsionsbeanspruchungen beständigen Armierungen versehen ist.

2. Verfahren nach Anspruch 1, bei dem die Beständigkeit des flexiblen Rohrs gegen Innendruck wenigstens 100 Bar beträgt und dieses Rohr eine ausreichende Flexibilität zeitigt, um seine aufeinanderfolgenden Aufwicklungen und Abwicklungen auf einer Trommel von einem Radius zwischen 0,5 und 5 Metern zu gestatten.

3. Verfahren nach Anspruch 1 oder 2, bei dem das flexible Rohr bei 20°C eine Steifigkeit von 50 bis 1000daN.m², eine Bruchfestigkeit durch Längung von 10⁴ bis 10⁶ daN und ein Torsionsgrenzmoment von 10² bis 10⁴ m.daN zeitigt.

4. Verfahren nach einem der Ansprüche 1 bis 3, bei dem das Rohr eine Beständigkeit gegen Innendruck von 150 bis 1000 Bar, eine Bruchfestigkeit von 2.10⁴ bis 5.10⁵ daN, ein Torsionsgrenzmoment von 500 bis 5000 m.daN und bei 20°C eine Steifigkeit von 100 bis 500 daN.M² hat.

5. Verfahren nach einem der vorhergehenden Ansprüche, bei dem der Wasserausstoßdruck 150-400 Bar beim seitlichen Ausstoßen in Richtung des Reaktorumfanges beträgt.

6. Verfahren nach einem der vorhergehenden Ansprüche, bei dem das am Rohr aufgehängte Gewicht bei 10³ bis 5.10⁴ N liegt.

7. Vorrichtung zur Durchführung des Verfahrens nach einem der Ansprüche 1 bis 6, dadurch gekennzeichnet, daß sie umfaßt: wenigstens zwei Verkokungsreaktoren, wenigstens eine um ihre Achse bewegliche Trommel, Mittel zum Bewegen der Trommel, die es erlauben, sie nacheinander oberhalb jedes der Verkokungsreaktoren anzuordnen, wenigstens ein flexibles Rohr der in diesen Ansprüchen definierten Art, das im Ruhezustand auf diese Trommel gewickelt und an einem Ende mit Speisemitteln für Wasser und am anderen Ende mit einer Wasserausstoßvorrichtung verbunden ist; sowie Mittel zur Führung dieses Rohres bei seinem Abwickeln, wobei diese Trommel auf einem Niveau höher als dem der Verkokungs- reaktoren angeordnet ist und diese Führungsmittel eingestellt sind, um das Hinablassen des Rohres nacheinander in jeden der Reaktoren zu erlauben.

## Claims

1. A process for decoking a coke production reactor, wherein water under pressure is ejected towards the coke, first downwards and then laterally towards the circumference, comprising the use of water ejection means hanging on a flexible pipe, supported above the reactor, said pipe being wound at rest around a drum the rotation of which allows to lower or raise the pipe, said pipe being equipped with internal compressive strength as well as torsional and tensile strength frames.

2. A process according to claim 1 wherein the internal compressive strength of the flexible pipe is at least 100 bars and the pipe shows enough flexibility to allow successive windings and unwindings around a drum with a radius from 0.5 to 5 meters.

3. A Process according to claim 1 wherein the flexible pipe shows a rigidity at 20°C from 50 to 1,000 daN.m², an ultimate elongation strength from 10' to 10⁶ daN and a limit twisting moment from 10² to 10⁴ m.daN.

4. A process according to claim 1 wherein the pipe has an internal compressive strength of 150-1,000 bars, a breaking strength from 2.10⁴ to 5.10⁵ daN, a limit twisting moment from 500 to 5,000 m.daN and a rigidity at 20°C from 100 to 500 daN.m².

5. A process according to claim 1 wherein the water ejection pressure is 150-400 bars at the time of the lateral ejection towards the reactor circumference.

6. A process according to claim 1 wherein the load hanging on the pipe is 10³ - 5.10⁴ N.

7. Device for the process of any of claims 1 to 6, characterized in that it comprises at least two coke production reactors, at least one drum movable around its axis, displacement means allowing to displace said drum means to position it successively substantially above each coking reactor for decoking thereof at least one flexible pipe as defined in said claims, said pipe being wound at rest around said drum and connected on one hand to a water supply means and on the other hand to an ejection device of the said water, and guiding means for the said pipe at the time of its unwinding, said drum being positioned at a higher level compared to that of the coking reactors and the guiding means being arranged to allow the downstream displacement of the pipe successively in each reactor.
